# EUROPÄISCHE PATENTSCHRIFT

(11) **EP 1 411 185 B1**
(45) Veröffentlichungstag und Bekanntmachung des Hinweises auf die Patenterteilung: **10.04.2013**
(21) Anmeldenummer: 02022865.6
(22) Anmeldetag: 14.10.2002
(51) Int. Cl.: E04G 23/02, E04H 12/22

(54) **Verfahren zur nachträglichen Ertüchtigung von Betonmasten**
Method to retrofit concrete masts
Méthode de restauration de mâts de béton

(43) Veröffentlichungstag der Anmeldung: 21.04.2004
(73) Patentinhaber: SAG Energieversorgungslösungen GmbH, 60325 Frankfurt am Main (DE)
(72) Erfinder: Kroneberger, Kurt, Dr., 65719 Hofheim (DE); Pohlmann, Heinrich, Dr.-Ing., 64390 Erzhausen (DE)
(74) Vertreter: Rohmann, Michael

(56) Entgegenhaltungen:
- DE-A- 19 702 247
- FR-A- 2 788 544
- US-A1- 2002 140 621
- US-B1- 6 219 991
- FRANGOU M ET AL: "Structural repair/strengthening of RC columns" CONSTRUCTION & BUILDING MATERIALS, REIGATE, SURREY, GB, Bd. 9, Nr. 5, Oktober 1995 (1995-10), Seiten 259-266, XP002105745
- PATENT ABSTRACTS OF JAPAN vol. 2000, no. 10, 17. November 2000 (2000-11-17) -& JP 2000 192672 A (HIGH FREQUENCY HEATTREAT CO LTD), 11. Juli 2000 (2000-07-11)
- DRITSOS S E: "JACKET RETROFITTING OF REINFORCED CONCRETE COLUMNS" CONSTRUCTION REPAIR, PALLADIAN PUBLICATIONS LTD. LONDON, GB, Bd. 11, Nr. 4, 1. Juli 1997 (1997-07-01), Seiten 35-40, XP000702220 ISSN: 0967-0726
- PATENT ABSTRACTS OF JAPAN vol. 2002, no. 11, 6. November 2002 (2002-11-06) -& JP 2002 206348 A (YOKOHAMA RUBBER CO LTD:THE), 26. Juli 2002 (2002-07-26)

## Beschreibung

Die Erfindung betrifft ein Verfahren zur nachträglichen Ertüchtigung von Betonmasten - Ertüchtigung meint zum einen eine nachträgliche Verstärkung des Betonmastes, die beispielsweise zweckmäßig ist, wenn der Betonmast höheren Beanspruchungen ausgesetzt wird. Dabei soll zweckmäßigerweise die Mastbelastbarkeit sowohl bezüglich Biegung (relativ zur Mastlängsachse) als auch bezüglich Torsion erhöht werden. Ertüchtigung meint im Rahmen der Erfindung zum anderen eine Sanierung von schadhaften Betonmasten. Das erfindungsgemäße Verfahren wird vorzugsweise zur nachträglichen Ertüchtigung von Betonmasten für Mittel- und Hochspannungsleitungen eingesetzt.

Ein Verfahren nach den Oberbegriff des Anspruchs 1 ist schon aus DE-A-19702 247 bekannt.

Die aus der Praxis bekannten Betonmasten weisen in der Regel Stahlarmierungen, beispielsweise in Form eines Bewehrungskorbes auf. Die Stahlarmierung übernimmt die im Betrieb auftretenden Zugspannungen und der Beton des Mastes nimmt die im Betrieb auftretenden Druckspannungen auf. Als Belastungen der Betonmaste treten insbesondere Biegebeanspruchungen einerseits in Seilrichtung durch Differenzseilzüge auf und andererseits quer zur Seilrichtung durch auf den Mast und die Leiterseile einwirkenden Wind auf. Wenn nachträglich an bereits vorhandene Betonmasten höhere Anforderungen gestellt werden, beispielsweise aufgrund von größeren Seilquerschnitten oder höheren äußeren mechanischen Belastungen, wie Windbelastungen, ist es erforderlich, die Betonmaste nachträglich zu ertüchtigen bzw. zu verstärken. Bei einer Mittel- oder Hochspannungsleitung muss in der Regel eine Vielzahl von Betonmasten ertüchtigt werden. Damit eine wirtschaftliche Ertüchtigung möglich ist, müssen die Ertüchtigungsmaßnahmen an Ort und Stelle zügig und möglichst ohne vorheriges exaktes Vermessen jedes einzelnen Betonmastes möglich sein.

Der Erfindung liegt das technische Problem zugrunde, ein Verfahren der eingangs genannten Art anzugeben, mit dem auf einfache und zügige Weise eine effektive und zugleich wirtschaftliche Ertüchtigung von Betonmasten möglich ist.

Zur Lösung dieses technischen Problems lehrt die Erfindung ein Verfahren zur nachträglichen Ertüchtigung von Betonmasten nach Anspruch 1.

Nach bevorzugter Ausführungsform der Erfindung wird mit Längsprofilen aus Stahl und/oder aus einem faserverstärkten Kunststoff gearbeitet. Vor dem Aufkleben der Längsprofile wird die Betonmastoberfläche zweckmäßigerweise gereinigt, insbesondere durch maschinelles Strahlen wie Sandstrahlen und/oder Wasserstrahlen. Anschließend wird der Kleber auf die gereinigte Betonmastoberfläche aufgebracht. Es liegt im Rahmen der Erfindung, dass der Kleber aus einem Kunstharz, insbesondere aus einem Epoxidharz besteht. Nach bevorzugter Ausführungsform der Erfindung wird mit einem Kleber auf Epoxidharzbasis und vorzugsweise mit einem Epoxidharzmörtel als Kleber gearbeitet. Zweckmäßigerweise handelt es sich bei dem Kleber um eine thixotrope Substanz. Nach einer Ausführungsform des erfindungsgemäßen Verfahrens wird der Betonmast mit einer Rüttelvorrichtung mit der Maßgabe bearbeitet, dass der Kleber sich zwischen Längsprofil und Betonmastoberfläche gleichmäßig verteilt, so dass das Längsprofil anschließend unter Zwischenschaltung des Klebers eng an dem Betonmast anliegt. Vorzugsweise wird dabei das Längsprofil, das auf dem Kleber aufliegt, mit der Rüttelvorrichtung beaufschlagt.

Dass die Längsprofile in Längsrichtung des Betonmastes orientiert werden, meint im Rahmen der Erfindung insbesondere, dass die Längsprofile in ihrem aufgeklebten Zustand parallel zur Längsachse des Betonmastes oder zumindest im Wesentlichen parallel zur Längsachse des Betonmastes angeordnet sind. Zweckmäßigerweise wird mit einer Mehrzahl von Längsprofilen gearbeitet, die über den Umfang des Betonmastes verteilt werden. So kann beispielsweise eine Mehrzahl von Längsprofilen über den Umfang eines im Querschnitt runden Betonmastes verteilt werden, wobei die Längsprofile vorzugsweise gleiche Abstände voneinander aufweisen.

Nach sehr bevorzugter Ausführungsform des erfindungsgemäßen Verfahrens wird an einem mehreckigen Betonmast an zumindest zwei Mastecken, vorzugsweise an jeder Mastecke jeweils zumindest ein Längsprofil, bevorzugt ein winkelförmiges Längsprofil aufgeklebt. Grundsätzlich können die Längsprofile auch in Form von Flacheisen an den Mastecken angeklebt werden. Vorzugsweise handelt es sich bei diesem Längsprofil aber um ein Winkelprofil, mit dem eine Mastecke gleichsam überdeckt wird. Es liegt im Rahmen der Erfindung, dass an einer Mastecke des Betonmastes mehrere Längsprofile übereinander entlang des Betonmastes angeordnet werden. Bei einem rechteckförmigen Betonmast werden vorzugsweise Längsprofile an allen vier Mastecken vorgesehen. Für Mittel- und Hochspannungsleitungen sind unter anderem Betonmaste mit einem Doppel-T-Querschnitt üblich. Zweckmäßigerweise werden bei diesen Betonmasten Längsprofile an allen vier äußeren Mastecken angeklebt.

Es liegt im Rahmen der Erfindung, dass eine Mehrzahl von Längsprofilen vertikal übereinander angeordnet wird, so dass sich mehrere aneinander gereihte Längsprofile entlang des Betonmastes erstrecken. Wenn der Betonmast zum Beispiel eine Höhe von 30 m hat, können fünf Längsprofile, die jeweils eine Länge von 6 m haben, beispielsweise entlang einer Mastecke des Betonmastes übereinander aufgeklebt werden. Vorzugsweise werden zwei übereinander angeordnete Längsprofile miteinander verbunden bzw. aneinander befestigt. Zweckmäßigerweise sind dazu Befestigungselemente an den Enden der Längsprofile fixiert. Nach bevorzugter Ausführungsform werden an den Enden dieser Längsprofile Bolzen, insbesondere Gewindebolzen als Befestigungselemente aufgeschweißt. Diese Bolzen bzw. Gewindebolzen können auf einfache und zügige Weise mit einem Bolzenschweißgerät an den Längsprofilenden aufgeschweißt werden. Die übereinander angeordneten Längsprofile werden vorzugsweise mit Hilfe von Laschen verbunden, die Befestigungsöffnungen aufweisen. Die Befestigungsöffnungen sind den an den Längsprofilenden fixierten Befestigungselementen zugeordnet und im verbundenen Zustand durchfassen die Befestigungselemente, insbesondere die Bolzen bzw. Gewindebolzen die Befestigungsöffnungen der Laschen. Grundsätzlich liegt es im Rahmen der Erfindung, dass Bolzen bzw. Gewindebolzen zunächst vorzugsweise mit einem Bolzenschweißgerät an den Längsprofilenden aufgeschweißt werden und erst danach die Laschen mit der Maßgabe aufgebracht werden, dass die Bolzen bzw. Gewindebolzen die Befestigungsöffnungen der Laschen durchfassen. Nach einer bevorzugten Ausführungsform wird eine Lasche zunächst auf die beiden zu verbindenden Längsprofilenden aufgelegt und dann werden durch die Befestigungsöffnungen die Bolzen bzw. Gewindebolzen auf den Längsprofilenden aufgeschweißt. Wenn aufgeschweißte Gewindebolzen an den Längsprofilenden vorhanden sind, kann anschließend ein Aufschrauben entsprechender Muttern erfolgen. - Die erfindungsgemäß aufgeklebten Längsprofile können auf sehr effektive Weise die Biegebelastbarkeit des Betonmastes verstärken.

Nach einer sehr bevorzugten Ausführungsform der Erfindung wird zumindest ein Spannband als Querelement um den Betonmast mit den aufgeklebten Längsprofilen gewickelt und anschließend gespannt. Es liegt im Rahmen der Erfindung, dass ein Spannband biegsam bzw. flexibel ausgebildet ist. Ein Spannband besteht zweckmäßigerweise aus Metall, vorzugsweise aus Edelstahl. Es können aber auch Spannbänder in Form von verzinkten oder beschichteten Profilbändern eingesetzt werden. Das Spannen eines Spannbandes erfolgt mit einer geeigneten Spannvorrichtung. Beim Spannen wird das Spannband zweckmäßigerweise stramm an den Betonmast angezogen. Die gespannten Spannbänder drücken die unter ihnen angeordneten Längsprofile gleichsam gegen den Betonmast. Diese Spannbänder können auf effektive Weise Zugkräfte aufnehmen und die Torsionswiderstandsmomente des Betonmastes wirksam erhöhen. Nach einer Ausführungsform der Erfindung wird ein Spannband horizontal oder im Wesentlichen horizontal um den Betonmast gewickelt. Das Spannband ist dann orthogonal oder im Wesentlichen orthogonal zu den Längsprofilen angeordnet. Horizontal orientierte Spannbänder können beispielsweise in einem Höhenabstand von 1 bis 2 Metern an einem Betonmast vorgesehen werden. - Dass ein Spannband als Querelement um den Betonmast gewickelt wird, meint im Rahmen der Erfindung vorzugsweise, dass das Spannband zumindest einmal um den gesamten Umfang des Betonmastes gewickelt wird. Das ist aber nicht zwingend erforderlich. Ein Spannband kann sich im Rahmen der Erfindung auch über lediglich einen Teil des Umfanges des Betonmastes erstrecken.

Nach einer sehr bevorzugten Ausführungsform des erfindungsgemäßen Verfahrens wird ein Spannband schraubenwendelförmig um den Betonmast gewickelt. Die beiden Enden dieses schraubenwendelförmig gewickelten Spannbandes werden an dem Betonmast oder an den Längsprofilen fixiert. Es liegt im Rahmen der Erfindung, dass zumindest ein erstes Spannband schraubenwendelförmig um den Betonmast gewickelt wird und dass zumindest ein zweites Spannband mit im Vergleich zu dem ersten Spannband entgegengesetztem Drehsinn schraubenwendelförmig um den Betonmast gewickelt wird. Auf diese Weise wird eine effektive Verstärkung des Betonmastes bezüglich Torsionsbelastung in zwei Richtungen erreicht.

Es liegt im Rahmen der Erfindung, dass ein Spannband an den Längsprofilen befestigt wird. Vorzugsweise wird ein Spannband an mehreren Längsprofilen und bevorzugt an allen Längsprofilen, die es überdeckt, befestigt. Die Befestigung kann grundsätzlich durch Verklebung und/oder Verschweißung und/oder Verlötung und/oder Verschraubung und/oder Vernietung erfolgen. Nach sehr bevorzugter Ausführungsform weist das Spannband Befestigungsöffnungen auf und wird das Spannband mit die Befestigungsöffnungen durchgreifenden Befestigungselementen an einem Längsprofil befestigt. Zweckmäßigerweise werden die Befestigungselemente durch die Befestigungsöffnungen des bereits auf dem Längsprofil aufliegenden Spannbandes an dem Längsprofil fixiert, bevorzugt aufgeschweißt. Bei einem Befestigungselement handelt es sich vorzugsweise um einen einfachen Bolzen (zylinderförmiger Stift) oder um einen Gewindebolzen oder um einen Pilzkopfbolzen. Vorzugsweise werden die Befestigungselemente mit einem Bolzenschweißgerät an den Längsprofilen aufgeschweißt. Dieses Aufschweißen hat sich bewährt und kann auf einfache und zügige Weise erfolgen. Mit einfachen Bolzen kann zumindest eine Seitenbewegung des Spannbandes verhindert werden. Wenn das Befestigungselement ein Gewindebolzen ist, kann das Spannband auch radial fixiert werden, indem beispielsweise eine Mutter aufgeschraubt wird. Auch ein Pilzkopfbolzen bewirkt eine solche radiale Fixierung des Spannbandes. Nach sehr bevorzugter Ausführungsform der Erfindung ist der Abstand der Befestigungsöffnungen in dem Spannband geringer als die Breite eines Längsprofils, an dem das Spannband befestigt werden soll. - Grundsätzlich liegt es auch im Rahmen der Erfindung, das Spannband mit Hilfe von Schussnägeln, die mit einem geeigneten Schussgerät in Spannband und Längsprofil eingetrieben werden, zu befestigen.

Nach einer weiteren sehr bevorzugten Ausführungsform der Erfindung werden zumindest zwei Längsprofile durch zumindest einen Verbindungsstab, vorzugsweise durch einen diagonal angeordneten Verbindungsstab als Querelement miteinander verbunden. Bei einem Verbindungsstab handelt es sich zweckmäßigerweise um ein starres lineares oder im Wesentlichen lineares stabförmiges bzw. stangenförmiges Profil. Diagonal angeordnet meint im Rahmen der Erfindung, dass der Verbindungsstab bezüglich der Betonmastlängsachse schräg bzw. diagonal angeordnet ist. Zweckmäßigerweise verbindet ein Verbindungsstab zwei an den Mastecken angeordnete Längsprofile. Bei rechteckigen oder vieleckigen Betonmasten können zur Aufnahme der Torsionsmomente die Längsprofile also durch diagonale Verbindungsstäbe miteinander verbunden werden. Hervorzuheben ist, dass die diagonalen Verbindungsstäbe neben Zugkräften insbesondere auch Druckkräfte aufnehmen können. Insoweit wirken die diagonalen Verbindungsstäbe an einem Betonmast gleichsam als Druckstäbe, die effektiv Druckkräfte aufnehmen können. Die Verbindungsstäbe können als Alternative zu einem Spannband bzw. zu Spannbändern vorgesehen sein. Es liegt aber auch im Rahmen der Erfindung, dass ein Verbindungsstab bzw. Verbindungsstäbe mit einem Spannband bzw. Spannbändern kombiniert werden können.

Nach bevorzugter Ausführungsform weist ein Verbindungsstab Befestigungsöffnungen auf und wird dieser Verbindungsstab mit die Befestigungsöffnungen durchgreifenden Befestigungselementen an einem Längsprofil befestigt. Grundsätzlich liegt es im Rahmen der Erfindung, dass zuerst die Befestigungselemente an den Längsprofilen befestigt werden, insbesondere aufgeschweißt werden und dass anschließend ein Verbindungsstab mit der Maßgabe aufgebracht wird, dass die Befestigungselemente die Befestigungsöffnungen des Verbindungsstabes durchgreifen. Es liegt aber auch im Rahmen der Erfindung, dass die Befestigungselemente durch die Befestigungsöffnungen des bereits aufgelegten Verbindungsstabes auf den Längsprofilen fixiert, bevorzugt aufgeschweißt werden. Bei einem Befestigungselement für die Befestigung eines Verbindungsstabes handelt es sich zweckmäßigerweise um einen einfachen Bolzen oder um einen Gewindebolzen oder um einen Pilzkopfbolzen. Nach sehr bevorzugter Ausführungsform werden die Befestigungselemente mit einem Bolzenschweißgerät auf die Längsprofile aufgeschweißt und dadurch ist eine sehr einfache und zügige Arbeitsweise möglich.

Nach einer anderen bevorzugten Ausführungsform der Erfindung werden zwei Längsprofile durch zumindest ein Verbindungsblech als Querelement miteinander verbunden. Diese Verbindungsbleche werden vorzugsweise an Längsprofilen fixiert, die an Betonmasten mit doppel-T-förmigem Querschnitt aufgeklebt sind. Diese Betonmasten weisen normalerweise über ihre Höhe verteilte fensterartige Öffnungen auf und die Verbindungsbleche sind zweckmäßigerweise direkt unterhalb dieser Öffnungen an dem Betonmast bzw. an den Längsprofilen fixiert. Ein Verbindungsblech ist bevorzugt rechteckförmig ausgebildet und ist vorzugsweise 5 bis 30 cm, insbesondere 10 bis 20 cm hoch (im montierten Zustand in Bezug auf die vertikale Höhe des Betonmastes). Es liegt im Rahmen der Erfindung, dass ein Verbindungsblech Befestigungsöffnungen aufweist und dass das Verbindungsblech mit die Befestigungsöffnungen durchgreifenden Befestigungselementen an einem Längsprofil befestigt wird. Vorzugsweise wird ein Verbindungsblech ebenso wie ein oben beschriebener Verbindungsstab mit einem Längsprofil verbunden. Insoweit kann auf die obigen Erläuterungen zur Verbindung eines Verbindungsstabes mit einem Längsprofil verwiesen werden. - Die erfindungsgemäßen Verbindungsbleche tragen effektiv zur Verwindungssteifigkeit des Betonmastes bei bzw. erhöhen wirksam das Torsionswiderstandsmoment des Betonmastes.

Der Erfindung liegt die Erkenntnis zugrunde, dass mit dem erfindungsgemäßen Verfahren eine sehr effektive und zugleich funktionssichere Ertüchtigung bzw. nachträgliche Verstärkung von Betonmasten möglich ist. Die erfindungsgemäßen Verfahrensmaßnahmen sind einfach und wenig aufwendig durchführbar. Mit dem Verfahren kann eine relativ hohe Anzahl von Betonmasten zügig und damit kostengünstig bzw. wirtschaftlich ertüchtigt werden. Zu betonen ist insbesondere, dass aufwendige exakte Vermessungsarbeiten für die Durchführung des erfindungsgemäßen Verfahrens nicht erforderlich sind.

Nachfolgend wird die Erfindung anhand einer lediglich ein Ausführungsbeispiel darstellenden Zeichnung näher erläutert. Es zeigen in schematischer Darstellung:
- Fig. 1: eine Seitenansicht eines mit dem erfindungsgemäßen Verfahren ertüchtigten Betonmastes in einer ersten Ausführungsform,
- Fig. 2: einen Schnitt durch den Gegenstand nach Fig. 1,
- Fig. 3: den Gegenstand gemäß Fig. 1 in einer zweiten Ausführungsform,
- Fig. 4: einen Schnitt durch den Gegenstand nach Fig. 3,
- Fig. 5: einen Schnitt durch den Gegenstand nach Fig. 1 im Bereich der Längsprofile
- Fig. 6: einen vergrößerten Ausschnitt aus Fig. 3 in perspektivischer Darstellung und
- Fig. 7: den Gegenstand nach Fig. 1 in einer weiteren Ausführungsform.

Die Figuren zeigen einen mit dem erfindungsgemäßen Verfahren ertüchtigten Betonmast 1. Zur Ertüchtigung sind Längsprofile 2 unter Zwischenschaltung eines Klebers 3 auf die Betonmastoberfläche aufgeklebt worden. Die Längsprofile 2 sind in Längsrichtung des Betonmastes 1 orientiert und erstrecken sich entweder parallel oder im Wesentlichen parallel zur Längsachse des Betonmastes 1. An die Längsprofile 2 sind dem Zwischenraum zwischen den Längsprofilen 2 überbrückende und unten näher beschriebene Querelemente angeschlossen. Die Längsprofile 2 bestehen im Ausführungsbeispiel aus Stahl.

Fig. 1 und 2 zeigen einen im Querschnitt runden bzw. kreisrunden Betonmast 1. Hier sind Flacheisen als Längsprofile über den Umfang des Betonmastes 1 verteilt angeordnet bzw. auf die Betonmastoberfläche aufgeklebt worden. Die Längsprofile 2 sind hier in gleichen Abständen voneinander angeordnet. Im Ausführungsbeispiel nach Fig. 1 sind Spannbänder 4 als Querelemente um den Betonmast 1 mit den aufgeklebten Längsprofilen 2 gewickelt und gespannt worden. Die Spannbänder 4 liegen also auf den Längsprofilen 2 auf und drücken die Längsprofile 2 gleichsam auf die Betonmastoberfläche. Vorzugsweise und im Ausführungsbeispiel handelt es sich bei den Spannbändern 4 um biegsame bzw. flexible Bänder aus Edelstahl. Im oberen Bereich des Betonmastes 1 in Fig. 1 ist zunächst ein erstes Spannband 4 erkennbar, das horizontal um den gesamten Umfang des Betonmastes 1 gewickelt ist und somit orthogonal zu den Längsprofilen 2 angeordnet ist. Außerdem sind zwei weitere Spannbänder 4 erkennbar, die schraubenwendelförmig um den Betonmast 1 gewickelt sind und zwar mit entgegengesetztem Drehsinn. In dem vergrößerten Ausschnitt der Fig. 1 ist erkennbar, dass die Spannbänder 4 an den Längsprofilen 2 befestigt sind und zwar vorzugsweise und im Ausführungsbeispiel mit einem Gewindebolzen 5, der auf das Längsprofil 2 aufgeschweißt wurde. Der Gewindebolzen 5 durchgreift eine Befestigungsöffnung 6 und auf den Gewindebolzen 5 wurde im Ausführungsbeispiel eine Mutter 7 aufgeschraubt.

Die Fig. 3 und 4 zeigen einen Betonmast 1 mit Doppel-T-förmigem Querschnitt (Fig. 4). Hier sind als Winkelprofile ausgebildete Längsprofile 2 an den vier äußeren Mastecken 13 des Betonmastes 1 aufgeklebt. An jeder Mastecke 13 wurden mehrere Längsprofile 2 übereinander angeordnet (Fig. 3). Die jeweils übereinander angeordneten Längsprofile 2 sind mit Hilfe von Laschen 8 miteinander verbunden. Das zeigt insbesondere der vergrößerte Ausschnitt in Fig. 6. Zur Herstellung dieser Verbindung werden an den Enden der Längsprofile 2 Gewindebolzen 5 zweckmäßigerweise mit einem Bolzenschweißgerät aufgeschweißt. Diese Befestigung der Gewindebolzen 5 kann so durchgeführt werden, dass das Aufschweißen bei bereits auf die Längsprofile 2 aufgelegter Lasche 8 durch die Befestigungsöffnungen 9 der Lasche 8 erfolgt. Anschließend können dann zur Befestigung Muttern 7 auf die Gewindebolzen 5 aufgeschraubt werden. In Fig. 6 ist erkennbar, dass vorzugsweise und im Ausführungsbeispiel bei einem winkelförmigen Längsprofil 2 beide abgewinkelten Flächen des Längsprofils 2 jeweils mit einer Lasche 8 verbunden werden.

In der Fig. 3 ist erkennbar, dass sich der Betonmast 1 mit Doppel-T-förmigem Querschnitt nach oben hin verjüngt. Folglich sind die Längsprofile 2 nicht exakt parallel zur Längsachse des Betonmastes 1 angeordnet. Im oberen Bereich des Betonmastes der Fig. 3 sind zwei Spannbänder 4 als Querelemente um den Betonmast 1 mit den aufgeklebten Längsprofilen 2 gewickelt und diese Spannbänder 4 sind mit einem geeigneten Spanngerät gespannt worden. Beide Spannbänder 4 sind schraubenwendelförmig um den Betonmast 1 gewickelt und zwar mit entgegengesetztem Drehsinn. In dem unteren Bereich des in Fig. 3 dargestellten Betonmastes 1 sind die Längsprofile 2 durch diagonale starre Verbindungsstäbe 10 miteinander verbunden. Diese Verbindungsstäbe 10 wirken gleichsam als Druckstäbe bzw. können neben Zugkräften insbesondere auch Druckkräfte aufnehmen. In Fig. 3 verbindet jeder Verbindungsstab 10 zwei Längsprofile 2 miteinander. Die Verbindungsstäbe 10 sind zweckmäßigerweise wie die Spannbänder 4 an den Längsprofilen 2 befestigt. Vorzugsweise werden also Befestigungselemente, insbesondere Gewindebolzen 5 an den Längsprofilen 2 fixiert, insbesondere aufgeschweißt. Die Verbindungsstäbe 10 weisen entsprechende Befestigungsöffnungen 6 auf, die von den Befestigungselementen bzw. Gewindebolzen 5 im befestigten Zustand eines Verbindungsstabes 10 durchfasst werden. Auch ein Verbindungsstab 10 kann durch Aufschrauben einer Mutter 7 fixiert werden.

Fig. 5 zeigt im Schnitt drei Möglichkeiten der Befestigung eines Spannbandes 4 an einem Längsprofil 2. Im oberen Bereich der Fig. 5 ist das Spannband 4 mit Hilfe eines Pilzkopfbolzens 11 an dem Längsprofil 2 befestigt. Zweckmäßigerweise wird dieser Pilzkopfbolzen 11 im bereits auf das Längsprofil 2 aufgelegten Zustand des Spannbandes 4 durch eine Befestigungsöffnung 6 des Spannbandes 4 auf dem Längsprofil 2 aufgeschweißt. - Im mittleren Bereich ist das Spannband 4 mit einem einfachen zylinderförmigen Bolzen ohne Gewinde an dem Längsprofil 2 fixiert. Auch dieser einfache zylinderförmige Bolzen 12 kann im Wege des Aufschweißens durch die Befestigungsöffnung 6 an dem Längsprofil 2 befestigt werden. Der einfache Bolzen 12 sichert das Spannband 4 im Wesentlichen gegen eine seitliche Verschiebung. - Im unteren Bereich der Fig. 5 wird das Spannband mit Hilfe eines Gewindebolzens 5 befestigt. Dieser Gewindebolzen 5 wurde zweckmäßigerweise bei aufgelegtem Spannband 4 durch die Befestigungsöffnung 6 am Längsprofil 2 angeschweißt. Anschließend ist zur Fixierung des Spannbandes 4 eine Mutter 7 auf den Gewindebolzen 5 aufgeschraubt worden. - Zum Aufschweißen der vorgenannten Befestigungselemente bzw. Bolzen wird sehr bevorzugt ein Bolzenschweißgerät verwendet, mit dem im Rahmen des erfindungsgemäßen Verfahrens eine sehr einfache und zügige Montage der Ertüchtigungselemente möglich ist.

Die Fig. 7 zeigt eine Seitenansicht eines Betonmastes 1 mit doppel-T-förmigem Querschnitt. Hier sind die Längsprofile 2 durch Verbindungsbleche 14 als Querelemente miteinander verbunden. Die Verbindungsbleche 14 sind vorzugsweise und im Ausführungsbeispiel rechteckförmig ausgebildet und zweckmäßigerweise orthogonal zu den Längsprofilen 2 angeordnet. Es liegt im Rahmen der Erfindung, dass die Verbindungsbleche 14 direkt unterhalb von nicht näher dargestellten fensterartigen Öffnungen des Betonmastes 1 angeordnet sind. Die Verbindungsbleche weisen Befestigungsöffnungen 6 auf und sind mit die Befestigungsöffnungen 6 durchgreifenden Befestigungselementen an den Längsprofilen 2 befestigt. Insoweit werden die Verbindungsbleche 14 analog zu den Verbindungsstäben 10 bzw. den Spannbändern 4 an den Längsprofilen 2 fixiert und es kann auf die obigen Ausführungen verwiesen werden. Die Verbindungsbleche 14 tragen effektiv zur Verwindungssteifigkeit des Betonmastes 1 bei.

## Patentansprüche

1. Verfahren zur nachträglichen Ertüchtigung von Betonmasten (1),
wobei zumindest zwei Längsprofile (2) unter Zwischenschaltung zumindest eines Klebers (3) mit der Maßgabe auf der Betonmastoberfläche aufgeklebt werden, dass die Längsprofile (2) in Längsrichtung des Betonmastes (1) orientiert sind,
wobei auf die Längsprofile (2) zumindest ein den Zwischenraum zwischen den Längsprofilen (2) überbrückendes Querelement aufgebracht wird,
wobei zumindest ein Spannband (4) als Querelement um den Betonmast mit den aufgeklebten Längsprofilen (2) gewickelt wird und gespannt wird und/oder
wobei zwei Längsprofile (2) durch zumindest einen Verbindungsstab (10) oder ein Verbindungsblech (14) als Querelemente miteinander verbunden werden,
**dadurch gekennzeichnet, dass** das Querelement (4, 10, 14) Befestigungsöffnungen (6) aufweist,
und dass das Querelement (4, 10, 14) mit die Befestigungsöffnungen (6) durchgreifenden Befestigungselementen an einem Längsprofil (2) befestigt wird,
und dass die Befestigungselemente durch die Befestigungsöffnungen (6) des bereits auf dem Längsprofil (2) aufliegenden Querelementes (4, 10, 14) an dem Längsprofil (2) aufgeschweißt werden.

2. Verfahren nach Anspruch 1, wobei mit Längsprofilen (2) aus Stahl und/oder aus einem faserverstärkten Kunststoff gearbeitet wird.

3. Verfahren nach einem der Ansprüche 1 oder 2, wobei mit einem Kleber (3) auf Epoxidharzbasis, vorzugsweise mit einem Epoxidharzmörtel gearbeitet wird.

4. Verfahren nach einem der Ansprüche 1 bis 3, wobei an einem mehreckigen Betonmast (1) an zumindest zwei Mastecken (13), vorzugsweise an jeder Mastecke (13) jeweils zumindest ein Längsprofil (2), bevorzugt ein winkelförmiges Längsprofil (2) aufgeklebt wird.

5. Verfahren nach einem der Ansprüche 1 bis 4, wobei das Spannband (4) schraubenwendelförmig um den Betonmast (1) gewickelt wird.

## Claims

1. A method for subsequent renovation of concrete masts (1),
wherein at least two longitudinal profiles (2) are adhesively bonded onto the concrete mast surface with the interposition of at least one adhesive (3), with the proviso that the longitudinal profiles (2) are oriented in the longitudinal direction of the concrete mast (1),
wherein at least one transverse element which bridges the interspace between the longitudinal profiles (2) is attached to the longitudinal profiles (2),
wherein at least one tensioning strip (4) as the transverse element is wound around the concrete mast with the adhesively bonded longitudinal profiles (2) and tensioned and/or
wherein two longitudinal profiles (2) are connected to each other by means of at least one connecting rod (10) or connecting plate (14) as transverse elements,
**characterised in that**
the transverse element (4, 10, 14) has fastening openings (6),
and the transverse element (4, 10, 14) is fastened to a longitudinal profile (2) with fastening elements which pass through the fastening openings (6),
and the fastening elements are welded to the longitudinal profile (2) through the fastening openings (6) of the transverse element (4, 10, 14) which is already present on the longitudinal profile (2).

2. The method according to Claim 1, wherein longitudinal profiles (2) consisting of steel and/or fibre-reinforced plastic are used.

3. The method according to one of Claims 1 or 2, wherein an adhesive (3) based on epoxy resin, preferably an epoxy resin mortar, is used.

4. The method according to one of Claims 1 to 3, wherein at least one longitudinal profile (2), preferably an angular longitudinal profile (2), is in each case adhesively bonded to a polygonal concrete mast (1) at at least two mast corners (13), preferably at each mast corner (13).

5. The method according to one of Claims 1 to 4, wherein the tensioning strip (4) is wound around the concrete mast (1) in a helical manner.

## Revendications

1. Procédé pour le renforcement a posteriori de poteaux en béton (1),
dans lequel au moins deux profils longitudinaux (2) sont collés sur la surface du poteau en béton, en appliquant au moins une colle (3), de manière à ce que les profils longitudinaux (2) soient orientés dans le sens longitudinal du poteau en béton (1),
dans lequel au moins un élément transversal enjambant l'espace intermédiaire entre les profils longitudinaux (2) est appliqué sur les profils longitudinaux (2),
dans lequel au moins une bande de serrage (4) est enroulée en tant qu'élément transversal autour du poteau en béton et serrée, avec les profils longitudinaux (2) collés dessus, et/ou
dans lequel deux profils longitudinaux (2) sont reliés entre eux par au moins une barre de liaison (10) ou une tôle de liaison (14) en tant qu'élément transversal,
**caractérisé en ce que**
l'élément transversal (4, 10, 14) comporte des ouvertures de fixation (6),
l'élément transversal (4, 10, 14) est fixé à un profil longitudinal (2) par des éléments de fixation traversant les ouvertures de fixation (6), et
les éléments de fixation sont soudés au profil longitudinal (2) par les ouvertures de fixation (6) de l'élément transversal (4, 10, 14) préalablement disposé sur le profil longitudinal (2).

2. Procédé selon la revendication 1, dans lequel le travail est réalisé avec des profils longitudinaux (2) en acier et/ou en un plastique renforcé par fibres.

3. Procédé selon l'une des revendications 1 ou 2, dans lequel le travail est réalisé à l'aide d'une colle (3) à base de résine époxyde, de préférence un mortier de résine époxyde.

4. Procédé selon l'une des revendications 1 à 3, dans lequel, sur un poteau en béton (1) polygonal, au moins un profil longitudinal (2), de préférence un profil longitudinal angulaire (2), est collé respectivement sur au moins deux angles de poteau (13), de préférence sur chaque angle de poteau (13).

5. Procédé selon l'une des revendications 1 à 4, dans lequel la bande de serrage (4) est enroulée en spirale autour du poteau en béton (1).
